# FASCICULE DE BREVET EUROPEEN

(11) **EP 0 124 395 B1**
(45) Date de publication et mention de la délivrance du brevet: **27.01.1988**
(21) Numéro de dépôt: 84400614.8
(22) Date de dépôt: 27.03.1984
(51) Int. Cl.: H01J 23/075

(54) **Canon à électrons pour générateurs d'ondes radioélectriques pour hyperfréquences**
Elektronenstrahlerzeuger für Mikrowellengeneratoren
Electron gun for microwave generators

(30) Priorité: 06.04.1983 FR 8305603
(43) Date de publication de la demande: 07.11.1984
(73) Titulaire: THOMSON-CSF, 75008 Paris (FR)
(72) Inventeur: Mourier, Georges, F-75379 Paris Cedex 08 (FR)
(74) Mandataire: Ruellan-Lemonnier, Brigitte

(56) Documents cités:
- FR-A- 984 020
- FR-A- 1 034 831
- FR-A- 1 415 052
- FR-A- 2 126 186
- GB-A- 1 364 531
- US-A- 2 890 372
- US-A- 2 924 741
- US-A- 3 378 718
- US-A- 3 504 222

## Description

La présente invention concerne un canon à électrons pour générateurs d'ondes radioelectri- ques pour hyperfréquences. Elle concerne plus particulièrement un canon à électrons fournissant un faisceau d'électrons se propageant selon des trajets cycloïdaux destiné à être utilisé dans des générateurs hyperfréquences du type masers à résonnance cyclotronique.

Dans les générateurs appelés masers à résonnance cyclotronique tels que les gyrotrons, un faisceau d'électrons provenant d'un canon à électrons se propage selon des trajets hélicoïdaux en étant guidé par un champ magnétique uniforme dirigé suivant l'axe de l'hélice. Le faisceau traverse alors une cavité électromagnétique résonnant à une fréquence fₒ voisine d'un multiple de la fréquence cyclotronique, cavité dans laquelle les composantes de vitesse transversales des électrons interagissent avec une composante de champ électrique transversale de l'onde pour lui céder leur énergie. Dans ce cas, le faisceau se propage essentiellement parallèlement au champ magnétique. Or l'interaction ayant lieu avec la composante de vitesse transversale v-L des électrons, la composante de vitesse parallèle v// correspond donc à une énergie inutilisée. On cherche donc à éliminer cette vitesse parallèle en proposant un nouveau type de masers à résonnance cyclotronique utilisant la même interaction entre les électrons tournant dans un champ magnétique et une cavité résonnante que celle utilisée dans les masers de l'art antérieur mais caractérisé par le fait que la vitesse des électrons parallèlement au champ magnétique est nulle ou sensiblement nulle dans tout le maser tandis qu'il existe une vitesse de dérive perpendiculaire au champ magnétique due à un champ électrique continu régnant dans le canon à électrons et la structure résonnante.

Dans ce cas, cependant, les canons à électrons du type comprenant une cathode conique, et une anode axiale conique soumises à un champ magnétique axial, utilisés dans les masers à résonnance cyclotronique tels que les gyrotrons, ne conviennent pas.

Or on connait aussi par le brevet français 984020, un tube à ondes progressives. Dans ce cas, la cathode envoie un faisceau d'électrons entre une ligne à retard et une électrode portée à un potentiel négatif par rapport à la ligne à retard, les électrons cédant leur énergie à l'onde électromagnétique se propageant dans la ligne à retard. Dans ce cas, le faisceau suit une trajectoire cycloïdale mais à point de rebroussement avec une amplitude invariable. D'autre part, l'hélice reçoit un pas progressivement décroissant dans la direction du faisceau afin de réduire la vitesse de l'onde au fur et à mesure que la vitesse du faisceau diminue.

La présente invention a pour but de fournir un nouveau type de canon à électrons susceptibles de fournir un faisceau d'électrons se propageant selon une trajectoire cycloïdale dans un champ magnétique transversal sous l'effet d'une vitesse de dérive due à un champ électrique continu présentant des caractéristiques spécifiques.

Elle a donc pour objet un canon à électrons pour générateurs d'ondes radioélectriques pour hyperfréquences du type comportant une électrode dite sole se trouvant à un potentiel négatif ou nul et une anode, réalisées par des plaques se faisant face et portées à deux potentiels différents de manière à créer entre elles un champ électrique continu ainsi qu'une cathode positionnée dans le prolongement de la sole et portée au même potentiel que celle-ci, la cathode injectant un faisceau d'électrons dans l'espace compris entre la sole et l'anode, l'ensemble étant soumis à un champ magnétique transversal aux directions du faisceau et du champ électrique caractérisé en ce que, dans le plan perpendiculaire au champ magnétique, au moins une des électrodes présente un profil divergent relativement à l'autre électrode de sorte que la distance entre électrodes soit croissante de la catode vers l'extérieur du canon de manière à fournir un faisceau d'électrons se propageant selon une trajectoire cycloïdale dont les arceaux se resserrent sous l'effet d'une vitesse de dérive des électrons inférieure à la vitesse de rotation.

D'autres caractéristiques et avantages de la présente invention apparaîtront à la lecture de la description de divers modes de réalisation faite ci-après avec référence au dessin ci-annexé dans lequel:
- la figure 1 est une vue en coupe axiale schématique, dans le plan perpendiculaire au champ magnétique, d'un premier mode de réalisation d'un canon à électrons conforme à la présente invention;
- la figure 2 est une vue semblable à celle de figure 1 d'un deuxième mode de réalisation d'un canon à électrons conforme à la présente invention;
- la figure 3 est une vue semblable à celle de figure 1 d'un troisième mode de réalisation d'un canon à électrons conforme à la présente invention;
- la figure 4 représente schématiquement la trajectoire d'un électron soumis à un champ électrique E_{c} continu et à un champ magnétique B.

Dans les figures, les mêmes références désignent les mêmes éléments mais pour des raisons de clarté, les cotes et proportions n'ont pas été respectées.

Comme représenté sur la figure 1, le canon à électrons conforme à la présente invention est constitué par une cathode 1 et par deux électrodes 2, 3 portées à des potentiels différents de manière à créer entre ces deux électrodes 2, 3 un champ électrique continu E_{c}. De manière plus spécifique, l'électrode 2 appelée sole est portée à un potentiel négatif ou nul tandis que l'électrode 3 appelée anode est portée à un potentiel positif V. D'autre part, la cathode 1 est située dans le prolongement de la sole 2 et est portée au même potentiel que cette électrode. Cette cathode 1 comporte par exemple un filament 4 relié à une tension de manière à obtenir lors du chauffage de la cathode, l'émission d'électrons.

Conformément à la présente invention, l'une des électrodes, à savoir l'anode 3 dans le mode de réalisation de la figure 1, présente un profil incurvé de sorte que la distance entre électrodes 2, 3 soit croissante de la cathode 1 vers l'extérieur du canon, à savoir selon la direction x. Les deux électrodes peuvent être réalisées à l'aide de plaques en cuivre dont l'une a été profilée convenablement. Comme expliqué ci-après de manière plus détaillée, de préférence, le profil de l'électrode incurvée est choisi de manière que l'angle a que forme ledit profil avec le plan médian des électrodes soit tel que la distance entre les deux électrodes varie peu sur une longueur correspondant au double du rayon de Larmor r_{L}. D'autre part, l'ensemble du canon à électrons est soumis à un champ magnétique uniforme B perpendiculaire au plan de la figure dont on a représente quelques lignes de force par des croix. Ce champ magnétique est créé, par exemple, à partir de deux bobines supraconductrices positionnées de part et d'autre des électrodes 2, 3 selon la régie de Helmholz. Dans un but de simplification, ces bobines n'ont pas été représentées sur le dessin.

Comme expliqué de manière plus détaillée ci-après, sous l'action combinée du champ électrique continu E̅_{c̅} décroissant progressivement de la cathode vers l'extérieur du canon par suite du profil des électrodes, et du champ magnétique transversal et uniforme B, les électrons émis par la cathode 1 sont amenés à suivre une trajectoire cycloïdale 5 avec une vitesse de dérive v_{d} telle que

On sait en effet qu'un électron mobile dans un champ magnétique B et soumis à l'action d'un champ électrique E subit une force F donnée par la formule de Lorentz, à savoir l'équation vectorielle suivante: Considérons alors une vitesse v_{d} telle que

Ainsi, dans un nouveau système de référence relatif à v̅_{d}, l'électron n'est plus soumis qu'au champ magnétique B et sa trajectoire est donc un cercle. Ce raisonnement effectué en mécanique classique reste valable en mécanique relativiste, en particulier dans le cas où v²/_{c}2≤1.

En conséquence, lorsqu'un électron est soumis à un champ électrique E̅ et à un champ magnétique B, la trajectoire d'un électron est sensiblement équivalente à la superposition d'une rotation avec une vitesse angulaire donnée par l'équation
avec e = la charge de l'électron
m = la masse de l'électron

et d'une vitesse de dérive _{Vd} donnée par l'équation vectorielle comme représenté sur la figure 4.

De plus, dans le cas de la présente invention puisque les électrons sont issus d'une cathode 1 sans avoir de vitesse d'injection, la vitesse de rotation est égale à la vitesse de dérive et on obtient les équations suivantes:
avec V: la différence de potentiel entre des électrodes 2, 3
Comme _{Vd} = vᵣ

Normalement, d'après cette équation si E_{c} diminue r_{L} diminue en conséquence puisque B est constant dans l'invention. Toutefois, E_{c} étant un champ électrique continu on montre que si la distance d entre les deux électrodes varie peu sur la longueur correspondant à une rotation, on se trouve alors dans un régime dit «adiabatique» pour lequel le moment de l'électron m = k B r_{L}² = Cste. Dans ce cas, le rayon de Larmor r_{L} reste constant. Comme la vitesse de dérive v_{d} diminue en même temps que le champ électrique E_{c}, les électrons se déplacent sur des cercles de plus en plus ressérés comme représenté sur la figure 1, les équations (1) et (2) restant valable localement.

On obtient donc avec le canon à électrons de la présente invention, la trajectoire cycloïdale demandée par le nouveau type de maser cyclotronique.

De plus, si l'on compare ce système avec le système à injection axiale actuellement utilisé dans les gyrotrons, on voit que la vitesse de dérive _{Vd} joue un rôle identique à la vitesse parallèle dans ledit système axial.

Si l'on veut par exemple obtenir la relation 2 à l'extrémité aval du canon, il faudra réduire v_{d} dans un rapport 2 le long de la trajectoire du canon, ce que l'on obtiendra en augmentant progressivement la distance entre les électrodes 2, 3 dans un rapport 2.

D'autre part l'anode 3 doit être placée au-dessus du sommet de la trajectoire des électrons. Il en résulte que le potentiel minimum Vmin est donné par l'équation Or l'énergie cinétique continue dans le mouvement de rotation E_{co} étant le champ électrique devant la cathode.

Il en résulte que l'anode 3 doit donc avoir par rapport à la cathode un potentiel au moins 4 fois supérieur à l'énergie de rotation des électrons qui est utilisable dans l'interaction cyclotronique.

On a représenté sur la figure 2, un autre mode de réalisation du canon à électrons de la présente invention. Dans ce mode de réalisation la sole 2' présente un profil incurvé symétrique de celui de l'anode 3 par rapport au plan médian. Cette forme particulière donne une dérive selon une direction constante suivant le plan médian.

La figure 3 représente une variante de réalisation des figures 1 et 2. Dans ce cas, la cathode 1 est positionnée dans le prolongement de la sole 2 mais dans un plan formant un angle compris entre -45° et -180° par rapport au plan de la sole 2. L'anode se prolonge alors par un profil incurvé de manière à recouvrir la cathode. Dans ce cas, la vitesse de départ des électrons est de sens opposé à la vitesse de dérive, ce qui permet de diminuer la différence de potentiel à appliquer entre l'anode 3 et la cathode 1.

Les canons à électrons décrits ci-dessus présentent un certain nombre d'avantages.
- On peut modifier la vitesse de dérive des électrons sans modifier le champ magnétique B mais en modifiant seulement le champ électrique E_{c}.
- Les électrons ne peuvent pas revenir dans la région du canon s'ils sont réfléchis en aval par le reste du dispositif, car la vitesse de dérive V_{d} est indépendante en grandeur et en signe de la forme de la trajectoire.
- La dimension des électrodes et de la cathode selon le champ magnétique B n'est pas limitée. Il en résulte que l'on peut produire des courants électroniques très élevés avec ce type de canon.

De plus, les canons à électrons conforme à la présente invention peuvent être utilisés, non seulement dans les nouveaux types de masers à résonnance cyclotronique mentionnées dans l'introduction mais aussi dans des tubes hyperfréquences demandant une injection d'un faisceau d'électrons selon une trajectoire cycloïdale.

## Revendications

1. Un canon à électrons pour générateurs d'ondes radio-électriques pour hyperfréquences du type comportant une électrode dite sole (2) se trouvant à un potentiel négatif ou nul et une anode (3), réalisées par des plaques se faisant face et portées à deux potentiels différents de manière à créer entre elles un champ électrique continu, ainsi qu'une cathode (1) positionnée dans le prolongement de la sole (2) et portée au même potentiel que celle-ci, la cathode injectant un faisceau d'électrons dans l'espace compris entre la sole et l'anode, et l'ensemble étant soumis à un champ magnétique transversal aux directions du faisceau et du champ électrique, caractérisé en ce que, dans le plan perpendiculaire au champ magnétique, au moins une (3) des électrodes présente un profil divergent relativement à l'autre électrode de sorte que la distance entre électrodes soit croissante de la cathode (1) vers l'extérieur du canon de manière à fournir un faisceau d'électrons se propageant selon une trajectoire cycloïdale dont les arceaux se resserrent sous l'effet d'une vitesse de dérive des électrons inférieure à la vitesse de rotation.

2. Un canon à électrons selon la revendication 1, caractérisé en ce que la sole (2) et l'anode (3) sont symétriques par rapport à leur plan médian.

3. Un canon à électrons selon l'une quelconque des revendications 1 à 2, caractérisé en ce que le produit de la différence de potentiel AV appliquée entre les deux électrodes (2, 3; 2', 3) par la charge e de l'électron est au moins 4 fois plus grand que l'énergie de rotation Wr des électrons exprimée en électron-volt.

4. Un canon à électrons selon l'une quelconque des revendications 1 et 2, caractérisé en ce que l'anode (3) est située audessus de la sole, la cathode (1) est positionnée dans le prolongement de la sole (2) vers le bas selon un plan faisant un angle compris entre -45° et -180⁰ par rapport au plan de la sole (2), de manière à communiquer aux électrons une vitesse de départ de sens opposé à la vitesse de dérive.

## Patentansprüche

1. ElektronenkanonefürMikrowellengeneratoren, mit einer Basiselektrode (2), die sich auf negativem oder Nullpotential befindet, und einer Anode, die von einander gegenüberliegenden und auf zwei unterschiedliche Potentiale gebrachten Platten gebildet werden, so dass sich zwischen ihnen ein elektrisches Gleichfeld ausbildet, sowie mit einer Kathode (1), die in der Verlängerung der Basiselektrode (2) liegt und auf dasselbe Potential wie diese gebracht ist, wobei die Kathode einen Elektronenstrahl in den Raum zwischen der Basiselektrode und der Anode sendet und die ganze Anordnung einem Magnetfeld ausgesetzt ist, das sowohl zur Strahlrichtung als auch zur Richtung des elektrischen Gleichfelds quer verläuft, dadurch gekennzeichnet, dass in der zum Magnetfeld senkrechten Ebene mindestens eine (3) der Elektroden ein divergierendes Profil bezüglich der anderen Elektrode besitzt, derart, dass der Elektrodenabstand von der Kathode (1) nach aussen hin zunimmt, so dass ein Elektronenstrahl erzeugt wird, der sich in Zykloidform fortpflanzt, wobei die Zykloidbögen unter dem Einfluss einer Elektronendriftgeschwindigkeit enger werden, die niedriger als die Drehgeschwindigkeit ist.

2. Elektronenkanone nach Anspruch 1, dadurch gekennzeichnet, dass die Basiselektrode (2) und die Anode (3) bezüglich ihrer Mittelebene symmetrisch verlaufen.

3. Elektronenkanone nach einem beliebigen der Ansprüche 1 bis 2, dadurch gekennzeichnet, dass das Produkt aus der zwischen den beiden Elektroden (2,3; 2¹, 3) anliegenden Potentialdifferenz AV und der Elektronenladung e mindestens viermal grösser als die Rotationsenergie Wr der Elektronen, ausgedrückt in Elektronenvolt, ist.

4. Elektronenkanone nach einem beliebigen der Ansprüche 1 bis 2, dadurch gekennzeichnet, dass die Anode (3) oberhalb der Basiselektrode angeordnet ist und dass die Kathode (1) in der Verlängerung der Basiselektrode (2) nach unten gemäss einer Ebene liegt, die einen Winkel zwischen -45° und -180° mit der Ebene der Basiselektrode (2) einschliesst, so dass den Elektronen eine zur Driftgeschwindigkeit entgegengerichtete Anfangsgeschwindigkeit verliehen wird.

## Claims

1. An electron gun for microwave generators, comprising a base elektrode (2) carrying a negative or zero potential, and an anode (3), these electrodes being constituted by plates facing each other and carrying distinct potentials such that a continous electric field is established there-between, and comprising a cathode (1) located in the prolongation of the base electrode (2) and carrying the same potential as the latter, the cathode injecting an electron beam into the interspace between the base electrode and the anode, the unit being submitted to a magnetic field which is transversal to the directions of the beam and of the electric field, characterized in that at least one (3) of the electrodes presents a diverging profile with regard to the other electrode such that the distance between the electrodes increases from the cathode (1) to the outside of the gun, in order to obtain an electron beam which propagates along a cycloid trajectory, the arches thereof becoming narrower under the effect of an electron drift speed which is lower than the rotation speed.

2. An electron gun according to claim 1, characterized in that the base electrode (2) and the anode (3) are symmetrically arranged with respect to their middle plane.

3. An electron gun according to anyone of claims 1 to 2, characterized in that the product between the potential difference AV to which the two electrodes (2,3; 2'(3) are submitted, and the electron charge e is at least four times larger than the rotation energy Wr of the electrons, expressed in electron volts.

4. An electron gun according to anyone of claims 1 and 2, characterized in that the anode (3) is located above the base electrode and the cathode (1) is positioned in prolongation of the base electrode (2) downwards along a plane making an angle of between -45° and -180° with regard to the plane of the base electrode (2) such that an initial speed is communicated to the electrons which is opposed to the drift speed.
